# EUROPÄISCHE PATENTSCHRIFT

(11) **EP 1 310 624 B1**
(45) Veröffentlichungstag und Bekanntmachung des Hinweises auf die Patenterteilung: **07.10.2009**
(21) Anmeldenummer: 02018942.9
(22) Anmeldetag: 26.08.2002
(51) Int. Cl.: E05F 15/00, H01H 3/14, F16P 3/12

(54) **Schliesskantensicherheitsprofil**
Safety door closure profile
Profil de sécurité pour arête de vantail

(30) Priorität: 12.11.2001 DE 10155466
(43) Veröffentlichungstag der Anmeldung: 14.05.2003
(73) Patentinhaber: Beckhausen, Karlheinz, 50931 Köln (DE)
(72) Erfinder: Beckhausen, Karlheinz, 50931 Köln (DE); Menz, Jürgen, 51069 Köln (DE)
(74) Vertreter: Nau, Walter

(56) Entgegenhaltungen:
- EP-A1- 0 353 332
- EP-A2- 1 036 978
- DE-A1- 4 427 537
- DE-U1- 29 804 732

## Beschreibung

Die Erfindung bezieht sich auf ein Schließkantensicherheitsprofil für kraftbetätigte Anlagen, wie Rolltore, Rollgitter, Türen, Schiebenanlagen und so weiter und Hebe-, Arbeitsbühnen und dergleichen, mit einem Hohlprofil aus elastomerem Material gemäß den Merkmalen des Oberbegriffs des Patentanspruchs 1.

Ein derartiges Profil ist aus der DE- 27 19 438 C2 bekannt. Dieses Profil hat im Anschluss an das Befestigungsprofil eine Leerkammer, die dem Nachlauf des Antriebes der kraftbetätigten Anlage dient, und im Anschluss daran eine Schaltkammer, in der Schaltelemente angeordnet sind, die stabförmig ausgebildet sind und in diese Kammer eingesetzt werden. Darüber hinaus weist dieses Profil am Ende noch ein Kammerprofil auf, das zur Verbesserung der Dichtheit dient.
Nachteilig bei diesem Profil ist, abgesehen davon, dass die Schaltelemente in die Schaltkammer eingeschoben werden müssen, dass die Schaltkammer mit Abstand zu dem Befestigungsprofil angeordnet ist. Insbesondere dann, wenn das Schließkantensicherheitsprofil in Bereichen mit Schmutz und Feuchtigkeit eingesetzt wird, ist diese Kammer schneller der Feuchtigkeit ausgesetzt. Darüber hinaus ist diese Kammer von ihrer Formgebung und Ausgestaltung her so ausgelegt, dass große Schaltkräfte erforderlich sind. Des Weiteren ist keine klare Trennung bezüglich des Kräfteverlaufs zwischen Nachlauf- und Schaltkammer zu erkennen.

Es ist weiterhin ein Zweikammerprofil bekannt (DE- 298 04 732 U1), wobei die äußere Kammer zur Druckwellenkontaktdetektion ausgebildet ist, an die sich eine der kraftbetätigten Anlage benachbarte elektrisch betätigte Schaltkammer anschließt. In diese elektrisch betätigte Schaltkammer kann eine Kontaktleiste eingeschoben werden, die aufgrund des vorgeschlagenen Herstellungsverfahrens (Einschieben der Kontaktleiste) als Kontaktbänder ausgebildet sein müssen, die eine hinreichende Steifigkeit aufweisen.
Die äußere Kammer weist einen zylindrischen Querschnitt auf und ist beidseits geschlossen, so dass eine Druckbelastung einen Druckanstieg der Luft in der zylindrischen Kammer verursacht, wodurch ein Schaltimpuls ausgelöst wird.
Es ist offensichtlich, dass es sich bei dem vorliegenden Auflaufprofil um zwei nebeneinander angeordnete Schaltkammern handelt, die beide Schaltimpulse auslösen und einer erhöhten Sicherheit dienen sollen.

Es ist noch ein Hohlkammerprofil bekannt (DE- 44 27 537 A1), das zum Anschluss an Türen, zur Führung von Fenstern und zum Abdichten von Schiebedächern an Kraftfahrzeugen vorgesehen ist. Dieses Hohlprofil weist eine innere Schaltkammer auf, die mit einem besonderen "force sensing resistor"- Element ausgerüstet ist. Dieses Element weist keine beabstandeten Schaltelemente auf, die beim Zusammendrücken kontaktieren und damit einen Schaltimpuls auslösen, sondern basiert auf einem streifenförmigen Sensor, der bei Druck- oder Biegebelastung einen Schaltimpuls auslöst.

Die Schaltkammer ist demzufolge mit einem Auslöse-/Druckpunkt ausgerüstet, wobei dieser Druckpunkt erst nach Zusammendrücken des äußeren Profils einen Schaltimpuls auslösen kann.

Aufgabe der vorliegenden Erfindung ist es, die Nachteile der angesprochenen Dokumente zu beheben und ein Schließkantensicherheitsprofil zur Verfügung zu stellen, das heutigen schnellen Antrieben für kraftbetätigte Anlagen entspricht, eine schnelle . Auslösung der Schaltimpulses bei noch geringen Kräften sicherstellt und auch für Auslösekräfte aus verschiedenen Richtungen, auch seitlichen Richtungen, gut geeignet ist.

Gelöst wird die Aufgabe der Erfindung durch, die Merkmale des Anspruchs 1, wobei das an die Schaltkammer anschließende äußere Kammerprofil als Nachlaufkammer ausgebildet ist.
Dadurch sind die Hebelarme der Auslösekräfte, insbesondere auch dann, wenn sie seitlich angreifen, gegenüber dem Befestigungsprofil, das am Ende der Tore und der gleichen angeordnet ist und die Festeinheit bildet, größer, so dass die Auslösung der Schaltimpulse schneller und eindeutiger erfolgt.
Dabei sind an der dem Befestigungsprofil abgewandten Innenfläche der Schaltkammer elektrisch leitende wulst- oder leistenartige Vorsprünge vorgesehen. In der Schaltkammer ist an der gegenüberliegenden Seite eine elektrisch leitende Gegenfläche angeordnet. Durch diese wulst-und/oder leistenartigen Vorsprünge, die natürlich der Größe der Schaltkammer angepasst sind und einer elektrisch leitenden Gegenfläche an der gegenüberliegenden Seite der Schaltkammer zugeordnet sind, entsteht bereits bei kleinen Bewegungen der Schaltkammer eine Berührung der Vorsprünge mit der Gegenfläche, so dass bereits frühzeitig ein Schaltimpuls ausgelöst wird.
Die elektrisch leitenden wulst- oder leistenartigen Vorsprünge sind zu einem Strang zusammengefasst. Der Strang ist Bestandteil eines Innenkörpers, der durch Beigaben von elektrisch leitenden Stoffen, wie Ruß, Graphit, Metallpulver und dergleichen elektrisch leitend ist. Durch diese Merkmale entsteht eine Baueinheit, die eine hohe Leitfähigkeit und eine gute Stabilität aufweist. Der an den Innenkörper anschließende Bereich des Hohlprofils ist nicht leitend ausgeführt.

Auch die Gegenfläche weist leistenartige Erhebungen auf, die zu dem Strang mit Vorsprüngen seitlich versetzt angeordnet sind. Dabei sind insbesondere zwei leistenartige Erhebungen, die etwa der Höhe der Vorsprünge und/oder dem Strang mit den Vorsprüngen entsprechen, besonders vorteilhaft. Da der Innenkörper eine gewisse Breite aufweist und neben dem Strang zu den wulst- oder leistenartigen Vorsprüngen passende Kontaktflächen bildet, können die wulst- oder leistenartigen Vorsprünge diese Flächen berühren und einen Impuls auslösen. Sie können aber auch bei seitlicher Verschiebung die wulst- oder leistenartigen Vorsprünge beziehungsweise den Strang berühren und dabei Schaltimpulse erzeugen. Es können auch Mehrfachkontaktierungen je nach Krafteinwirkung und Intensität dadurch entstehen, dass die Vorsprünge mit der Gegenfläche in Berührung treten und die Erhebungen mit den Flächen neben dem Strang an dem Innenkörper.

In vorteilhafter Weise ist die Gegenfläche Bestandteil eines Mantelkörpers, der durch Beigaben von leitenden Stoffen, wie Ruß, Graphit, Metallpulver und dergleichen elektrisch leitend ist. Der daran anschließende Bereich des Hohlprofils ist nicht leitend ausgeführt.
Zur weiteren Verbesserung der Leitfähigkeit wird vorgeschlagen, dass im Innenkörper und/oder im Mantelkörper ein elektrischer leitender Draht eingebettet ist, der/die auch zum besseren Anschluss der Leitung zu der Auswerteeinheit benutzt werden können.

Um eine möglichst rasche und definierte Kontaktierung in der Schaltkammer zu erreichen, wird weiterhin vorgeschlagen, dass der Übergangsquerschnitt zwischen den Kammerprofilen Einschnürungen, vorzugsweise beidseitig von außen eingearbeitete Längskerben aufweist. Weiterhin können die Wände der Schaltkammer seitlich neben den Schaltelementen beziehungsweise den wulst- und/oder leistenartigen Vorsprüngen und der Gegenfläche einen geringeren Querschnitt aufweisen, als die in Verlängerung derselben vorgesehenen Wände der Nachlaufkammer.
Schließlich kann die Schaltfunktion weiterhin noch dadurch verbessert werden, dass die Wände der Schaltkammer zwischen den Längskerben und dem Befestigungsprofil bogenförmig gekrümmt sind. Dadurch entstehen weiche Wände, die nicht erst geknickt werden müssen, bevor sie nachgeben und eine Berührung der Schaltelemente erlauben.

In weiterer Ausgestaltung der Erfindung wird vorgeschlagen, dass an der Nachlaufkammer in Verlängerung einer der Kammerwände eine Dichtlippe angeordnet ist. Diese Dichtlippe hat unabhängig von ihrer Dichtfunktion weiterhin den Vorteil, dass sie in Verbindung mit der Gesamtkonzeption des Schließkantensicherheitsprofils, insbesondere der Ausgestaltung der Schaltelemente und der Schaltkammer, eine schnellere Auslösung von Schaltimpulsen dann bewirkt, wenn die Kräfte senkrecht oder aus der Richtung auf das Schließkantensicherheitsprofil einwirken, in die die Dichtlippe zeigt.

Das Schließkantensicherheitsprofil mit Befestigungsprofil, Kammerprofilen, wulst- und/oder leistenartigen Vorsprüngen, Erhebungen, einschließlich Drähten, kann einstückig hergestellt, insbesondere extrudiert oder eingedüst werden.

Zur weiteren Erläuterung der Erfindung wird auf die Zeichnung verwiesen, in der ein Ausführungsbeispiel der Erfindung vereinfacht dargestellt ist.

Die Figur zeigt einen Querschnitt durch ein Schließkantensicherheitsprofil, das in beliebigen Längen hergestellt und am Ende von kraftbetätigten Anlagen befestigt werden kann.

In der Figur ist allgemein mit 1 ein Schließkantensicherheitsprofil bezeichnet, das ein Befestigungsprofil 2, eine profilartige Schaltkammer 3 und eine als Profil ausgebildete Nachlaufkammer 4 aufweist.
An der dem Befestigungsprofil abgewandten Innenfläche der Schaltkammer 3 ist ein mit 5 bezeichneter Innenkörper eingearbeitet, der einstückig mit der Wand des Befestigungsprofils hergestellt ist. Der Innenkörper unterscheidet sich dadurch von der übrigen Wandung, dass er durch Beigabe von leitenden Stoffen elektrisch leitend ausgebildet ist. Mit eingebettet ist auch ein mit 6 bezeichneter Draht. Etwa mittig auf dem Innenkörper sind wulst- und/oder leistenartige Vorsprünge 7 angeformt, die im Querschnitt gesehen kleeblattförmig ausgebildet sind und entlang des Innenkörpers strangartig verlaufen. In der gegenüberliegenden Wand der Schaltkammer ist ein Mantelkörper 8 eingebettet, der einstückig mit der Wand hergestellt und durch Beigabe von leitenden Stoffen elektrisch leitend ausgebildet ist. An dem Mantelkörper 8 sind wulst- und/oder leistenartige Erhebungen 9 angebracht, die seitlich neben den Vorsprüngen 7 verlaufen und etwa die gleiche Höhe wie der Strang mit Vorsprüngen aufweisen. In der Nähe einer Erhebung ist in dem Mantelkörper 8 ebenfalls ein elektrisch leitender Draht 6 eingebaut. Die äußere Breite der Schaltkammer entspricht etwa der der Nachlaufkammer. Sie hat allerdings nur eine geringe Höhe (innere Erstreckung in Richtung Befestigungsprofil zu Nachlaufkammer), während die Nachlaufkammer (in derselben Richtung gesehen) zumindest doppelt so hoch ist. Weiterhin sind die seitlichen Wände der Schaltkammer bogenförmig gekrümmt und wesentlich dünner ausgeführt als die anschließenden seitlichen Wände der Nachlaufkammer, die auch im Wesentlichen gerade ausgeführt sind. Durch diese Ausgestaltung und Formgebung der Wände der Schaltkammer und der Nachlaufkammer ergeben sich besonders günstige Verhältnisse für eine schnelle Auslösung von Schaltimpulsen. Zwischen den Kammern sind auf den Außenseiten Längskerben 10 eingearbeitet, die die beschriebene Auslösekinematik noch verstärken.
Weiterhin ist in Verlängerung einer der Wände der Nachlaufkammer eine mit 11 bezeichnete Dichtlippe angeformt. Auch diese Dichtlippe trägt zum definierten Schalten in der Schaltkammer bei, weil bei einer Krafteinwirkung etwa senkrecht zur Mittellinie, die in Verlängerung der Schaltlippe angeordnete bogenförmige Wand der Schaltkammer eine höhere Krafteinwirkung erfährt und sich verformt, so dass bereits sehr frühzeitig eine Kontaktierung der Erhebung mit der Gegenfläche beziehungsweise mit einem der Vorsprünge erfolgt.

Auch bei schräger Krafteinwirkung auf die Dichtlippe wird schräg und damit verstärkt auf die Schaltkammer eine Kraft ausgeübt, die zu sicheren Kontaktierung bei noch geringen Kräften führt.

## Patentansprüche

1. Schließkantensicherheitsprofil (1) für kraftbetätigte Anlagen, wie Rolltore, Rollgitter, Türen, Schiebeanlagen und so weiter und Hebe-, Arbeitsbühnen und dergleichen, mit einem Hohlprofil aus elastomerem Material, das ein Befestigungsprofil (2) und daran anschließend zwei Kammerprofile aufweist, wobei eines der Kammerprofile Schaltelemente aufweist, die bei gegenseitiger Berührung einen einer Auswerteeinheit zuführbaren Schaltimpuls auslösen, wobei das dem Befestigungsprofil (2) benachbarte Kammerprofil als Schaltkammer (3) ausgebildet ist,
**dadurch gekennzeichnet, dass** das daran anschließende äußere Kammerprofil als Nachlaufkammer (4) ausgebildet ist,
dass an der dem Befestigungsprofil (2) abgewandten Innenfläche der Schaltkammer (3) elektrisch leitende wulst- oder leistenartige Vorsprünge (7) vorgesehen sind, die zu einem Strang zusammengefasst sind, wobei die Vorsprünge (7) etwa kleeblattförmig am Strang angeordnet sind,
dass in der Schaltkammer (3) an der gegenüberliegenden Seite eine elektrisch leitende Gegenfläche angeordnet ist,
dass der Strang Bestandteil eines Innenkörpers (5) und die Gegenfläche Bestandteil eines Mantelkörpers (8) sind, die durch Beigaben von leitenden Stoffen, wie Ruß, Graphit, Metallpulver und dergleichen elektrisch leitend sind und
dass die Gegenfläche leistenartige Erhebungen (9) aufweist, die zu dem Strang mit Vorsprüngen (7) seitlich versetzt angeordnet sind.

2. Schließkantensicherheitsprofil nach Anspruch 1,
**dadurch gekennzeichnet, dass** zwei Erhebungen (9) vorgesehen sind, die etwa der Höhe der Vorsprünge (7) und/oder dem Strang mit den Vorsprüngen (7) entsprechen.

3. Schließkantensicherheitsprofil nach einem der Ansprüche 1 oder 2,
**dadurch gekennzeichnet, dass** im Innenkörper (5) und/oder im Mantelkörper (8) ein elektrisch leitender Draht (6) leitend eingebettet ist.

4. Schließkantensicherheitsprofil nach einem der vorhergehenden Ansprüche,
**dadurch gekennzeichnet, dass** der Übergangsquerschnitt zwischen den Kammerprofilen Einschnürungen, vorzugsweise beidseitig von außen eingearbeitete Längskerben (10) aufweist.

5. Schließkantensicherheitsprofil nach einem der vorhergehenden Ansprüche,
**dadurch gekennzeichnet, dass** die Wände der Schaltkammer (3) seitlich neben den Schaltelementen beziehungsweise den wulst-und/oder leistenartigen Vorsprüngen (7) und der Gegenfläche einen geringeren Querschnitt aufweisen als die in Verlängerung derselben vorgesehenen Wände der Nachlaufkammer (4).

6. Schließkantensicherheitsprofil nach Anspruch 4,
**dadurch gekennzeichnet, dass** die Wände der Schaltkammer (3) zwischen den Längskerben (10) und dem Befestigungsprofil (2) bogenförmig gekrümmt sind.

7. Schließkantensicherheitsprofil nach einem der vorhergehenden Ansprüche,
**dadurch gekennzeichnet, dass** das elastomere Material des Hohlprofils mit Ausnahme des Innenkörpers (5) und des Mantelkörpers (8) nicht leitend ausgebildet ist.

8. Schließkantensicherheitsprofil nach einem der vorhergehenden Ansprüche,
**dadurch gekennzeichnet, dass** das Hohlprofil mit Befestigungsprofil (2), Kammerprofilen, wulst- und/oder leistenartigen Vorsprüngen (7) und Erhebungen (9) einschließlich Drähten (6) einstückig hergestellt, insbesondere extrudiert oder eingedüst ist.

## Claims

1. Closing-edge guard profile (1) for power-operated installations, such as rolling doors or shutters, rolling grilles, doors, sliding installations and so on and lifting and working platforms and the like, having a hollow profile which is made of elastomeric material and has a fastening profile (2) and, following this, two chamber profiles, wherein one of the chamber profiles has switching elements which, when they come into contact with one another, trigger a switching pulse which can be fed to an evaluation unit, wherein the chamber profile, which is adjacent to the fastening profile (2), is designed in the form of a switching chamber (3),
**characterized in that** the following, outer chamber profile is designed in the form of a follow-on chamber (4), **in that** the inner surface of the switching chamber (3) which is directed away from the fastening profile (2) has provided on it electrically conductive bead-like or strip-like protrusions (7) which are combined to form a strand, the protrusions (7) being arranged in approximately cloverleaf form on the strand, **in that** an electrically conductive counter-surface is arranged on the opposite side of the switching chamber (3), **in that** the strand is a constituent part of an inner body (5) and the counter-surface is a constituent part of a casing body (8), these being rendered electrically conductive by the incorporation of conductive materials such as carbon black graphite, metal powder and the like, and **in that** the counter-surface has strip-like elevations (9) which are offset laterally in relation to the strand with protrusions (7).

2. Closing-edge guard profile according to Claim 1,
**characterized by** the provision of two elevations (9), which correspond approximately to the height of the protrusions (7) and/or to the strand with the protrusions (7).

3. Closing-edge guard profile according to either of Claims 1 and 2, **characterized in that** an electrically conductive wire (6) is embedded in a conductive state in the inner body (5) and/or in the casing body (8).

4. Closing-edge guard profile according to one of the preceding claims, **characterized in that** the transition cross section between the chamber profiles has constrictions, preferably longitudinal notches (10) made from the outside on either side.

5. Closing-edge guard profile according to one of the preceding claims, **characterized in that** the walls of the switching chamber (3) laterally alongside the switching elements or the bead-like and/or strip-like protrusions (7) and the counter-surface have a smaller cross section than the walls of the follow-on chamber (4) which are provided in extension of these walls of the switching chamber.

6. Closing-edge guard profile according to Claim 4, **characterized in that** the walls of the switching chamber (3) are curved in arcuate form between the longitudinal notches (10) and the fastening profile (2).

7. Closing-edge guard profile according to one of the preceding claims, **characterized in that**, with the exception of the inner body (5) and of the casing body (8), the elastomeric material of the hollow profile is non-conductive.

8. Closing-edge guard profile according to one of the preceding claims, **characterized in that** the hollow profile is produced, in particular extruded or injected, in one piece with the fastening profile (2), chamber profiles, bead-like and/or strip-like protrusions (7) and elevations (9) including wires (6).

## Revendications

1. Profilé de sécurité pour arête de vantail (1) pour des installations fonctionnant par force, comme des portes roulantes, des grilles à rouleau, des portes, des installations coulissantes etc., et des plates-formes de levage, des plates-formes de travail et similaires, comprenant un profilé creux en matériau élastomère, qui présente un profilé de fixation (2) et deux profilés de chambre s'y raccordant, l'un des profilés de chambre présentant des éléments de commutation qui, en cas de contact mutuel, déclenchent une impulsion de commutation pouvant être envoyée à une unité d'analyse, le profilé de chambre adjacent au profilé de fixation (2) étant réalisé sous forme de chambre de commutation (3),
**caractérisé en ce que** le profilé de chambre extérieur s'y raccordant est réalisé sous forme de chambre différée (4),
**en ce que** des saillies (7) en forme de boudin ou de baguette, électriquement conductrices, sont prévues sur la surface intérieure de la chambre de commutation (3) opposée au profilé de fixation (2), lesquelles saillies sont rassemblées pour former un tronçon, les saillies (7) étant disposées sur le tronçon approximativement en forme de feuille de trèfle,
**en ce qu'**une surface conjuguée électriquement conductrice est disposée dans la chambre de commutation (3) sur le côté opposé,
**en ce que** le tronçon fait partie d'un corps intérieur (5) et la surface conjuguée fait partie d'un corps d'enveloppe (8), qui sont électriquement conducteurs grâce à l'ajout de substances conductrices telles que de la suie, du graphite, de la poudre de métal et similaires et
**en ce que** la surface conjuguée présente des rehaussements (9) en forme de baguettes, qui sont disposés de manière décalée latéralement par rapport au tronçon avec les saillies (7).

2. Profilé de sécurité pour arête de vantail selon la revendication 1,
**caractérisé en ce que** deux rehaussements (9) sont prévus, lesquels correspondent approximativement à la hauteur des saillies (7) et/ou au tronçon avec les saillies (7).

3. Profilé de sécurité pour arête de vantail selon l'une quelconque des revendications 1 ou 2,
**caractérisé en ce que** dans le corps intérieur (5) et/ou dans le corps d'enveloppe (8) est incorporé de manière conductrice un fil (6) électriquement conducteur.

4. Profilé de sécurité pour arête de vantail selon l'une quelconque des revendications précédentes,
**caractérisé en ce que** la section transversale de transition entre les profilés de chambre présente des étranglements, de préférence de chaque côté d'encoches longitudinales (10) pratiquées à l'extérieur.

5. Profilé de sécurité pour arête de vantail selon l'une quelconque des revendications précédentes,
**caractérisé en ce que** les parois de la chambre de commutation (3) présentent, latéralement à côté des éléments de commutation ou des saillies (7) en forme de boudins et/ou de baguettes, et de la surface conjuguée, une section transversale plus faible que les parois de la chambre différée (4) prévues dans leur prolongement.

6. Profilé de sécurité pour arête de vantail selon la revendication 4,
**caractérisé en ce que** les parois de la chambre de commutation (3) sont courbées en forme d'arc entre les encoches longitudinales (10) et le profilé de fixation (2).

7. Profilé de sécurité pour arête de vantail selon l'une quelconque des revendications précédentes,
**caractérisé en ce que** le matériau élastomère du profilé creux est réalisé de manière non conductrice à l'exception du corps intérieur (5) et du corps d'enveloppe (8).

8. Profilé de sécurité pour arête de vantail selon l'une quelconque des revendications précédentes,
**caractérisé en ce que** le profilé creux est fabriqué d'une seule pièce avec le profilé de fixation (2), les profilés de chambre, les saillies (7) en forme de boudins et/ou de baguettes, et les rehaussements (9), y compris les fils (6), notamment par extrusion ou injection.
